# EUROPÄISCHE PATENTSCHRIFT

(11) **EP 0 790 365 B1**
(45) Veröffentlichungstag und Bekanntmachung des Hinweises auf die Patenterteilung: **29.08.2001**
(21) Anmeldenummer: 97100209.2
(22) Anmeldetag: 09.01.1997
(51) Int. Cl.: E04B 9/06

(54) **Verbindungsschiene für Verkleidungsplatten**
Joint section for cladding panels
Profilé raccord pour panneaux de revêtement

(30) Priorität: 16.02.1996 DE 29602772 U
(43) Veröffentlichungstag der Anmeldung: 20.08.1997
(73) Patentinhaber: Greten, Alfons, 49632 Essen (DE); Lammers, Dieter, 26901 Rastdorf (DE); Lakeberg, Michael, 26409 Wittmund (DE)
(72) Erfinder: Greten, Alfons, 49632 Essen (DE); Lammers, Dieter, 26901 Rastdorf (DE); Lakeberg, Michael, 26409 Wittmund (DE)
(74) Vertreter: Busse & Busse Patentanwälte

(56) Entgegenhaltungen:
- BE-A- 703 526
- DE-U- 8 513 369
- GB-A- 547 483
- GB-A- 1 353 001
- GB-A- 2 120 702
- GB-A- 2 144 464
- US-A- 4 913 576
- US-A- 5 325 647

## Beschreibung

Die Erfindung betrifft eine Verbindungsschiene in I-Profilform für im Wand- oder Deckenbereich von Gebäuden zu montierende Verkleidungsplatten, mit einem ersten Profilschenkelpaar und einem diesem im wesentlichen parallel gegenüberliegenden zweiten Profilschenkelpaar sowie einem sich senkrecht zwischen diesen erstreckenden Mittelsteg, wobei zwischen den Profilschenkeln der einander gegenüberliegenden Schenkelpaare jeweils ein Aufnahmeraum für einen Randbereich einer Verkleidungsplatte gebildet ist und die Profilschenkel des ersten Schenkelpaares an ihrem Außenrand jeweils mit einer zum gegenüberliegenden Profilschenkel des zweiten Schenkelpaares hin gerichteten, den Aufnahmeraum verkleinernden, jedoch zum Profilschenkel des ersten Schenkelpaares hin elastisch nachgiebigen Federleiste versehen sind.

Solche Verkleidungsplatten sind z.B. Dämm- oder Isolierplatten aus Hartschaum oder dgl. Isoliermaterial oder Holz- bzw. Furnier- oder Preßspanplatten.

Bei den bekannten Verbindungsschienen der angegebenen Art ist der jeweilige Aufnahmeraum zwischen den Schenkeln des I-Profils entsprechend der Dicke der Verkleidungsplatte bemessen. Dies bedeutet, daß für jede Dicke der zur Verarbeitung gelangenden Verkleidungsplatten entsprechend mit ihrem Aufnahmeraum bemessene Verbindungsschienen zur Verfügung stehen müssen. Hieraus resultiert ein erhöhter Herstellungsaufwand für die Verbindungsschienen, verbunden mit einem entsprechenden Aufwand in der Magazinierung bzw. Lagerhaltung.

Eine gattungsgemäße Verbindungsschiene ist aus GB-A-547 483 bekannt.

Der Erfindung liegt die Aufgabe zugrunde, eine Verbindungsschiene der eingangs angegebenen Art zu schaffen, die geeignet ist, innerhalb ihrer auslegungsgemäßen Grenzen Verkleidungsplatten von unterschiedlicher Dicke für deren Verbindung aufzunehmen.

Diese Aufgabe wird nach der Erfindung dadurch gelöst, daß die Federleisten mit zumindest einer zum Mittelsteg hin eingeformten, elastisch zusammendrückbaren Seitenfalte versehen sind. Bei dieser Ausgestaltung können Verkleidungsplatten in unterschiedlicher Dicke dadurch im jeweiligen Aufnahmeraum der Verbindungsschiene aufgenommen werden, daß beim Einschieben des Randbereichs der Verkleidungsplatte in den Aufnahmeraum die jeweilige Federleiste entsprechend der Dicke der Platte mehr oder weniger zum Profilschenkel des ersten Schenkelpaares hin entgegen elastischem Widerstand gedrückt wird. Die der elastisch nachgiebigen Federleiste innewohnenden Rückstellkräfte bewirken dabei zugleich, daß die randseitig in den Aufnahmeraum eingesetzte Verkleidungsplatte gegen den Profilschenkel des zweiten Schwenkelpaares gedrückt und auf diese Weise durch Klemmwirkung im Aufnahmeraum gehalten wird. Es können auf diese Weise Verkleidungsplatten mit unterschiedlicher Dicke, insbesondere Isolierplatten, innerhalb der auslegungsgemäßen Grenzen der Verbindungsschiene in deren jeweiligem Aufnahmeraum sicher festgelegt werden. Dabei bieten die mit ihren dem zweiten Schenkelpaar zugewandten Ränder mit Federdruck auf der Oberfläche der Verkleidungsplatte abgestützten Federleisten außerdem einen wünschenswerten Schutz der Verkleidungsplatten in deren Schnittbereichen gegenüber Kleinnagetieren.

In weiterer Ausgestaltung der Erfindung ist die Verbindungsschiene vorteilhaft von einem stranggepreßten Kunststoffprofilkörper, vorzugsweise aus PVC, gebildet, an den die Federleisten einstückig angeformt sind. Dies ermöglicht eine besonders einfache Herstellung in Längen der Verbindungsschiene von z.B. bis zu 7 m. Dabei können grundsätzlich alle für einen Strangpreßvorgang geeigneten Kunststoffe, neben dem bevorzugten PVC, Anwendung finden.

Die Befestigung der Verbindungsschiene an der Wand oder Decke des mit den Verkleidungsplatten zu versehenden Raumes kann in einfacher Weise über die in Einbaulage der Schiene der Wand bzw. Decke zugewandten Profilschenkel des ersten Schenkelpaares erfolgen, indem durch sie Nägel oder vorzugsweise Schrauben in geeignete Teile der Wand- oder Deckenkonstruktion, wie Deckenbalken oder Latten aus Holz, eingebracht werden.

Nach einer mit Blick hierauf besonders bevorzugten weiteren Ausgestaltung der Verbindungsschiene ist jedoch an die Oberseite des ersten Schenkelpaares eine Kopfleiste einstückig angeformt, mittels welcher sie mit einer Aufnahmenut in einer wand- oder deckenseitig montierten Halterung in einen Rast- oder dgl. Halteeingriff bringbar ist. Dies ermöglicht eine schnelle Montage der Verbindungsschiene.

Die Erfindung umfaßt dabei auch einen Bausatz zur Montage von Verkleidungsplatten bestehend aus einer Verbindungsschiene der angegebenen Art mit oberseitiger Kopfleiste und einer Anzahl einzelner, wand- oder deckenseitig zu montierender Halterungen mit einer zur Verbindungsschiene hin offenen Aufnahmenut für einen Rast- oder dgl. Halteeingriff in vorgegebenen Abständen mit der Kopfleiste der Verbindungsschiene.

Diese Halterungen können vorteilhaft jeweils von einem zweischenkeligen Profilstück gebildet sein, dessen einer Schenkel der deckenseitigen Befestigung, z.B. mittels Nägeln oder Schrauben an einem Holzbalken, dient und dessen anderer Schenkel die Aufnahmenut aufweist. Die Profilstücke sind zweckmäßig von Kunststoffspitzgießteilen gebildet, wobei als Werkstoff insbesondere Polyethylen und Polypropylen in Betracht kommen.

Weitere Merkmale und Vorteile der Erfindung ergeben sich aus den Ansprüchen und der nachstehenden Beschreibung in Verbindung mit der Zeichnung, in der ein Ausführungsbeispiel des Gegenstands der Erfindung schematisch veranschaulicht ist. In der Zeichnung zeigt:
- Fig. 1: einen vertikalen Querschnitt durch eine deckenseitig zu montierende Verbindungsschiene mit auf einer Seite eingesetzter, nur mit ihrem Randbereich dargestellter Deckenplatte aus Isoliermaterial als Verkleidungsplatte und
- Fig. 2: ein Teilstück eines Deckenbalkens mit einer an diesem befestigten Halterung für die Verbindungsschiene gemäß Fig. 1.

Die in Fig. 1 dargestellte, als Ganzes mit 1 bezeichnete Verbindungsschiene hat die Grundform eines I-Profils mit einem vertikalen Mittelsteg 2, oberen horizontalen Profilschenkeln 3 und 4 eines ersten Schenkelpaares sowie unteren horizontalen Profilschenkeln 5 und 6 eines zweiten Schenkelpaares, jeweils bezogen auf ihre Einbaulage. Zwischen den horizontalen Schenkeln 3 und 5 bzw. 4 und 6 ist jeweils ein Aufnahmeraum 7 für einen Randbereich 8 einer Verkleidungs- bzw. Deckenplatte 9, z.B. aus Hartschaum, gebildet.

An den Außenrand 10 der oberen Profilschenkel 3 und 4 ist jeweils eine Federleiste 11 einstückig angeformt, die zum unteren Profilschenkel 5 bzw. 6 hin gerichtet ist und dadurch den Aufnahmeraum 7 von oben her anfangs verkleinert. Beim Einsetzen des Randbereichs 8 einer Deckenplatte 9 wird jedoch die Federleiste 11 zum oberen Profilschenkel 3 bzw. 4 hin gegen elastischem Widerstand hochgedrückt, so daß der Randbereich 8 zwischen dem unteren Ende der Federleiste 11 und dem unteren Profilschenkel 5 bzw. 6 eingespannt wird. Unterschiedliche Dicken der Deckenplatte 9 werden dabei innerhalb der auslegungsgemäßen Grenzen der Verbindungsschiene 1 durch mehr oder weniger starkes Zusammendrücken der Federleiste 11 aufgefangen.

In Fig. 1 ist in der linken Hälfte der Verbindungsschiene 1 die Federleiste 11 in ihrem Ausgangszustand, d.h. vor dem Einsetzen des Randbereichs 8 einer Deckenplatte 9, dargestellt. Ersichtlich hat die Federleiste 11 eine zum Mittelsteg 2 hin eingeformte, elastisch zusammendrückbare Seitenfalte 12, die der Federleiste 11 eine kontrollierte Bewegung in Richtung auf den Profilschenkel 3 bzw. 4 unter dem Druck des Randbereichs 8 einer in den Aufnahmeraum 7 eingesetzten Deckenplatte 9 vorgibt.

Die Seitenfalten 12 sind dabei so bemessen, daß sie in ihrem zusammengedrückten Zustand, nach dem Einsetzen einer Deckenplatte 9, wie in der rechten Hälfte der Fig. 1 dargestellt, mit ihren äußeren Faltkanten 13 innerhalb je einer vertikalen Hüllebene des I-Profils gelegen sind, die zwischen dem Außenrand 10 des oberen Profilschenkels 3 und dem entsprechenden Außenrand 14 des unteren Profilschenkels 5 bzw. dem Außenrand 10 des oberen Profilschenkels 4 und dem entsprechenden Außenrand 14 des unteren Profilschenkels 6 verläuft. Mit anderen Worten ragen die Federleisten 11 in ihrem zusammengedrückten Zustand einschl. des maximal zusammengedrückten Zustandes, wie er in der rechten Hälfte der Fig. 1 veranschaulicht ist, nicht über die Breite des I-Profils hinaus. Dies bietet die Gewähr dafür, daß eine nächstangrenzende, quer zu der dargestellten Verbindungsschiene 1 verlaufende weitere, gleichartige Verbindungsschiene satt an die dargestellte Verbindungsschiene 1 anschließen kann.

Das freie Ende der Federleiste 11 ist von einem schräg zum Mittelsteg 2 nach unten gerichteten Plattenanlagesteg 15 gebildet, gegen den die Deckenplatte 9 mit ihrem Randbereich 8 beim Einsetzen in Anlage geschoben wird, um beim weiteren Einschieben die Federleiste 11 unter Ausführung einer Faltbewegung um die äußere Faltkante 13 sowie die innere Faltkante 16 und den Außenrand 10 des oberen Profilschenkels 3 bzw. 4 zusammenzudrücken. Die Seitenfalte 12 wird hierdurch entsprechend verkleinert.

Im Einbauzustand ist die Deckenplatte 9 zwischen dem unteren Rand des Plattenanlagesteges 15 und dem unteren Profilschenkel 5 bzw. 6 durch Klemmwirkung sicher gehalten, wobei diese Klemmwirkung dadurch noch erhöht werden kann, daß die unteren Profilschenkel 5, 6 anfänglich in Richtung auf die oberen Profilschenkel 3, 4 elastisch vorgespannt sind.

An die Oberseite der Verbindungsschiene 1 ist eine Rastkopfleiste 17 einstückig angeformt, mittels welcher sie mit einer Rastnut 18 von deckenseitig montierten Halterungen 19 verrastbar ist. Die Halterungen 19 sind jeweils von einem Winkelprofilstück gebildet, dessen einer, vertikaler Schenkel 20 der deckenseitigen Befestigung dient und dessen anderer, horizontaler Schenkel 21 die von einer Nutleiste 22 dargebotene Rastnut 18 aufweist.

In Fig. 2 ist die Halterung in ihrem an einem Deckenbalken 23 mit Hilfe von Schrauben oder Nägeln 24 befestigten Zustand gezeigt. Die an den Deckenbalken 23 oder entsprechenden Latten einer an der Decke angebrachten Verlattung befestigten Halterungen 19 kommen in Abständen entsprechend dem Balken- bzw. Lattenabstand mit der über die Länge der Verbindungsschiene 1 durchlaufenden Rastkopfleiste 17 in Verriegelungseingriff, wenn die Verbindungsschiene 1 von unten mit dem Rastkopfprofil ihrer Rastkopfleiste 17 in die entsprechend geformte Nut verrastend eingedrückt wird.

In der rechten Hälfte der Fig. 1 ist die maximale Zusammendrückung der Federleiste 11 gezeigt, bei der eine Deckenplatte 9 von 60 mm als Beispiel mit ihrer Oberfläche 25 am unteren Rand der Federleiste 11 anliegt. Die strichpunktiert eingezeichneten Linien 26 deuten an, daß auch weniger dicke Deckenplatten 9, zum Beispiel mit einer Dicke von 50 mm oder weniger, mit Klemmwirkung zwischen der Federleiste 11 und dem Profilschenkel 6 aufgenommen werden können, bis zu der unteren Grenzlinie 27, die etwa in Höhe des unteren Randes der Federleiste 11 in deren Ausgangszustand verläuft und damit die untere Grenze für ein Einfassen einer Deckenplatte 9 zwischen Federleiste 11 und Profilschenkel 5 bzw. 6 bei nur noch minimaler Klemmwirkung markiert.

## Patentansprüche

1. Verbindungsschiene (1) in I-Profilform für im Wand- oder Deckenbereich von Gebäuden zu montierende Verkleidungsplatten (9), mit einem ersten Profilschenkelpaar und einem diesem im wesentlichen parallel gegenüberliegenden zweiten Profilschenkelpaar sowie einem sich senkrecht zwischen diesen erstreckenden Mittelsteg (2), wobei zwischen den Profilschenkeln (3,4;5,6) der einander gegenüberliegenden Schenkelpaare jeweils ein Aufnahmeraum (7) für einen Randbereich (8) einer Verkleidungsplatte (9) gebildet ist und die Profilschenkel (3,4) des ersten Schenkelpaares an ihrem Außenrand (10) jeweils mit einer zum gegenüberliegenden Profilschenkel (5,6) des zweiten Schenkelpaares hin gerichteten, den Aufnahmeraum (7) verkleinernden, jedoch zum Profilschenkel des ersten Schenkelpaares hin elastisch nachgiebigen Federleiste (11) versehen sind, **dadurch gekennzeichnet**, daß die Federleisten (11) mit zumindest einer zum Mittelsteg (2) hin eingeformten, elastisch zusammendrückbaren Seitenfalte (12) versehen sind.

2. Verbindungsschiene (1) nach Anspruch 1, **dadurch gekennzeichnet**, daß sie von einem stranggepreßten Kunststoffprofilkörper gebildet ist, an den die Federleisten (11) einstückig angeformt sind.

3. Verbindungsschiene nach Anspruch 1 oder 2, **dadurch gekennzeichnet**, daß die Seitenfalten (12) so bemessen sind, daß sie in ihrem zusammengedrückten Zustand mit ihren äußeren Faltkanten (13) innerhalb je einer zwischen den Außenrändern (10,14) der Profilschenkel des ersten Schenkelpaares (3,4) und der Profilschenkel (5,6) des zweiten Schenkelpaares verlaufenden Hüllebene des I-Profils gelegen sind.

4. Verbindungsschiene nach einem der Ansprüche 1 bis 3, **dadurch gekennzeichnet**, daß das freie Ende der Federleiste (11) von einem schräg zum Mittelsteg (2) gerichteten Plattenanlagesteg (15) gebildet ist.

5. Verbindungsschiene nach einem der Ansprüche 1 bis 4, **dadurch gekennzeichnet**, daß die Profilschenkel (5,6) des zweiten Schenkelpaares (5,6) in Richtung auf die Profilschenkel (3,4) des ersten Schenkelpaares (3,4) elastisch vorgespannt sind.

6. Verbindungsschiene nach einem der Ansprüche 1 bis 5, **dadurch gekennzeichnet**, daß an die Oberseite des ersten Schenkelpaares eine Kopfleiste (17) einstückig angeformt ist, mittels welcher sie mit einer Aufnahmenut (18) einer wand- oder deckenseitig montierten Halterung (19) in einen Rast- oder dgl. Eingriff bringbar ist.

7. Bausatz zur Montage von Verkleidungsplatten (9), bestehend aus einer Verbindungsschiene (1) nach einem der Ansprüche 1 bis 5 in Verbindung mit Anspruch 6 und einer Anzahl einzelner, wand- oder deckenseitig zu montierender Halterungen (19) mit einer zur Verbindungsschiene (1) hin offenen Aufnahmenut (18) für einen Rast- oder dgl. Halteeingriff in vorgegebenen Abständen mit der Kopfleiste (17) der Verbindungsschiene (1).

8. Bausatz nach Anspruch 7, **dadurch gekennzeichnet**, daß die Halterungen (19) jeweils von einem zweischenkeligen Profilstück gebildet sind, dessen einer Schenkel (20) der wand- oder deckenseitigen Befestigung dient und dessen anderer Schenkel (21) die Aufnahmenut (18) aufweist.

9. Bausatz nach Anspruch 7 oder 8, **dadurch gekennzeichnet**, daß die Halterungen (19) jeweils von einem Kunststoffspritzgießteil gebildet sind.

## Claims

1. A joint section (1) of I-profile form for cladding panels (9) which are to be installed in the wall of ceiling area of buildings, with a first pair of profile arms and, substantially opposite and parallel therewith, a second pair of profile arms and with a central web (2) extending at right-angles to and between these whereby, between the profile arms (3, 4; 5, 6) of the oppositely disposed pairs of arms there is a space (7) to accommodate a marginal portion (8) of a cladding plate (9) and each of the profile arms (3, 4) of the first pair of arms is on its outer edge (10) provided with a spring strip (11) directed at the oppositely disposed profile arm (5, 6) of the second pair of arms, reducing the size of the accommodating space (7) but elastically resilient in relation to the profile arm of the first pair of arms, **characterised in that** the spring strips (11) have at least one elastically compressible lateral fold (12) integrally formed towards the central web (2).

2. Ajoint section (1) according to claim 1, **characterised in that** it is constituted by an extruded synthetic plastics moulded body on which the spring strips (11) are integrally formed.

3. A joint section according to claim 1 or 2, **characterised in that** the lateral folds (2) are so dimensioned that in their compressed state their outer fold edges (13) are situated within an envelope plane of the I-profile which extends between the outer edges (12, 14) of the profile arms of the first pair of arms (3, 4) and the profile arms (5, 6) of the second pair of arms.

4. A joint section according to one of claims 1 to 3, **characterised in that** the free end of the spring strip (11) is formed by a web (15) intended to bear on the panel and directed obliquely at the central web (2).

5. A joint section according to one of claims 1 to 4, **characterised in that** the profile arms (5, 6) of the second pair of arms (5, 6) are elastically pretensioned in the direction of the profile arms (3, 4) of the first pair of arms (3, 4).

6. A joint section according to one of claims 1 to 5, **characterised in that** integrally formed on the upper face of the first pair of arms is a head strip (17) by means of which it can be brought into a snap or like engagement with an accommodating groove (18) in a support (19) mounted on the wall or ceiling.

7. An assembly for installing cladding panels (9), consisting of a joint section (1) according to one of claims 1 to 5 in conjunction with claim 6 and a number of individual supports (19) intended to be mounted on the wall or ceiling and with, open towards the joint section (1), an accommodating groove (18) fur a snap or like retaining engagement at predetermined intervals with the head strip (17) of the joint section (1).

8. An assembly according to claim 7, **characterised in that** the supports (19) are in each case formed by a twin-arm profiled member of which one arm (20) serves for wall or ceiling fitment while its other arm (21) comprises the accommodating groove (18).

9. An assembly according to claim 7 or 8, **characterised in that** the supports (19) are in each case constituted by a synthetic plastics extrusion.

## Revendications

1. Rail de raccordement (1) à profilé en I pour panneaux de revêtement (9) à monter sur les murs ou les plafonds de bâtiments, comprenant une première paire d'ailes de profilé et une seconde paire d'ailes de profilé opposée à la première de manière sensiblement parallèle, ainsi qu'une âme centrale (2) s'étendant perpendiculairement entre celles-ci, profilé dans lequel, entre les ailes de profilé (3,4; 5,6) des paires d'ailes opposées l'une à l'autre, a été formé à chaque fois un espace récepteur (7) pour une zone de bord (8) d'un panneau de revêtement (9) et les ailes de profilé (3,4) de la première paire d'ailes sont pourvues, sur leur bord extérieur (10), à chaque fois, d'un listeau à ressort (11) dirigé vers l'aile de profilé opposée (5,6) de la seconde paire d'ailes, réduisant l'espace récepteur, mais déformable de manière élastique vers l'aile de profilé de la première paire d'ailes, **caractérisé en ce que** les listeaux à ressort (11) ont été pourvus d'au moins un pli latéral (12) façonné vers l'âme centrale (2) et qui peut être comprimé de manière élastique.

2. Rail de raccordement (1) selon la revendication 1, **caractérisé en ce qu**'il a été formé à partir d'un corps extrudé en forme de profilé en matière synthétique, sur lequel les listeaux à ressort (11) ont été façonnés d'une seule pièce.

3. Rail de raccordement selon la revendication 1 ou 2, **caractérisé en ce que** les plis latéraux (12) ont été dimensionnés de manière à être situés dans leur état comprimé avec leurs arêtes extérieures (13) à chaque fois à l'intérieur d'un plan d'enveloppement du profilé I s'étendant entre les bords externes (10,14) des ailes de profilé de la première paire d'ailes (3,4) et des ailes de profilé (5,6) de la seconde paire d'ailes.

4. Rail de raccordement selon l'une quelconque des revendications 1 à 3, **caractérisé en ce que** l'extrémité libre du listeau à ressort (11) a été formée par une arête (15) d'installation de panneau, dirigée en oblique par rapport à la nervure centrale (2).

5. Rail de raccordement selon l'une quelconque des revendications 1 à 4, **caractérisé en ce que** les ailes de profilé (5,6) de la seconde paire d'ailes (5,6) ont été précontraintes de manière élastique dans la direction des ailes de profilé (3,4) de la première paire d'ailes (3,4).

6. Rail de raccordement selon l'une quelconque des revendications 1 à 5, **caractérisé en ce que**, sur la partie supérieure de la première paire d'ailes, a été façonné d'une seule pièce un listeau de tête (17) qui permet de l'amener en engagement d'encliquetage ou en engagement analogue avec une encoche réceptrice (18) d'un dispositif de fixation (19) monté sur un mur ou un plafond.

7. Prêt-à-monter pour le montage de panneaux de revêtement (9), constitué d'un rail de raccordement (1) selon l'une quelconque des revendications 1 à 5 en liaison avec la revendication 6, et d'un certain nombre de dispositifs de fixation individuels (19) à monter sur un mur ou un plafond avec une encoche réceptrice (18) ouverte vers le rail de raccordement (1) pour un engagement d'encliquetage ou de retenue analogue à des distances prédéterminées avec le listeau de tête (17) du rail de raccordement (1).

8. Prêt-à-monter selon la revendication 7, **caractérisé en ce que** les dispositifs de fixation (19) ont été formés à chaque fois à partir d'un morceau de profilé à deux ailes, dont la première aile (20) sert à la fixation sur le mur ou le plafond et dont l'autre aile (21) présente l'encoche réceptrice (18).

9. Prêt-à-monter selon la revendication 7 ou 8, **caractérisé en ce que** les dispositifs de fixation (19) ont été formés à chaque fois à partir d'une pièce coulée par injection en matière synthétique.
